# EUROPÄISCHE PATENTSCHRIFT

(11) **EP 1 105 623 B1**
(45) Veröffentlichungstag und Bekanntmachung des Hinweises auf die Patenterteilung: **28.05.2003**
(21) Anmeldenummer: 99952293.1
(22) Anmeldetag: 05.08.1999
(51) Int. Cl.: F01D 25/26, F01D 25/12

(54) **TURBINENGEHÄUSE**
TURBINE HOUSING
CARTER DE TURBINE

(30) Priorität: 18.08.1998 DE 19837399
(43) Veröffentlichungstag der Anmeldung: 13.06.2001
(73) Patentinhaber: SIEMENS AKTIENGESELLSCHAFT, 80333 München (DE)
(72) Erfinder: HENKEL, Norbert, D-40629 Düsseldorf (DE); ZANDER, Uwe, D-45475 Mülheim an der Ruhr (DE); GOBRECHT, Edwin, D-40885 Ratingen (DE); BANGERT, Boris, D-45478 Mülheim an der Ruhr (DE)
(86) Internationale Anmeldenummer: DE9902435
(87) Internationale Veröffentlichungsnummer: WO00011324

(56) Entgegenhaltungen:
- EP-A- 0 014 941
- WO-A-98/13588
- GB-A- 813 330
- US-A- 4 498 301
- US-A- 5 388 960
- PATENT ABSTRACTS OF JAPAN vol. 014, no. 276 (M-0984), 14. Juni 1990 (1990-06-14) & JP 02 081905 A (HITACHI LTD;OTHERS: 01), 22. März 1990 (1990-03-22)

## Beschreibung

Die Erfindung betrifft ein Turbinengehäuse mit einem Innengehäuse und mit einem dieses unter Bildung eines Zwischenraums umgebenden Außengehäuse, insbesondere für eine Dampfturbine, wie z.B. in Dokument US 4 498 301 A beschrieben.

Das Turbinengehäuse z.B. einer Dampfturbine ist üblicherweise aus einem Innengehäuse und einem dieses unter Bildung eines Zwischen- oder Ringraums umgebenden Außengehäuse aufgebaut. Die beiden Gehäuseteile weisen wiederum jeweils eine Oberhälfte und einer Unterhälfte auf. Insbesondere nach dem Abschalten der Turbine treten an den Gehäusen und zwischen diesen Temperaturdifferenzen auf, die zwischen der Unterhälfte und der vergleichsweise heißen Oberhälfte mehr als 50 K betragen können.

Wird die Turbine abgeschaltet, so kühlt das Außengehäuse schneller aus als das Innengehäuse. Dadurch wird infolge freier oder natürlicher Konvektion (Naturkonvektion) im Zwischenraum zwischen dem Innengehäuse und dem Außengehäuse eine Auftriebsströmung induziert, die einen Wärmeeintrag in die Oberhälfte des Außengehäuses bewirkt. Dies wiederum kann zu einer Gehäuseverkrümmung insbesondere in der Oberhälfte des Außengehäuses führen mit der Folge, daß dort unerwünschte Spannungen des Gehäusematerials und Spielüberbrückungen entstehen. Eine Verkrümmung auch des Innengehäuses kann zu unerwünschten Anstreifschäden führen, wenn in ungünstigen Fällen Turbinenschaufeln das Gehäuse streifen.

Aus der DE 34 20 389 A1 geht eine Dampfturbine mit einem Innengehäuse und mit einem das Innengehäuse umgebenden Außengehäuse hervor, wobei durch diese Doppelmantelgehäusekonstruktion ein Zwischenraum gebildet ist. Das Innengehäuse ist in seiner axialen Erstreckung zumindest teilweise von einer Verschalung ummantelt, welche im Zwischenraum angeordnet ist.

Die Verschalung ist zuströmseitig mit einer Kolbendichtung verbunden und weist abströmseitig mehrere, über den Umfang verteilte, Öffnungen auf. Im Betrieb der Dampfturbine sorgt die Verschalung dafür, daß der relativ kalte Abdampf das Innengehäuse nicht umströmen kann. Hierzu strömt zwischen der Verschalung und dem Innengehäuse heißer Dampf hindurch, der aus der Kolbendichtung entnommen wird. Dadurch wird in dem von der Verschalung und dem Innengehäuse gebildeten Raum ein Wärmestaueffekt hervorgerufen, so daß das Innengehäuse gegen zu große Abkühlung durch den kalten Abdampf weitgehend geschützt wird. Dies dient der Vermeidung unterschiedlicher Temperaturbelastungen des Innengehäuses und reduziert somit thermisch induzierte Deformationen desselben, insbesondere beim Anfahren und beim Lastwechselbetrieb.

In der US 5,388,960 ist eine Einrichtung zur Zwangskühlung einer einflutigen Dampfturbine beschrieben. Die Dampfturbine weist einen Doppelgehäuseaufbau mit einem Innengehäuse und mit einem das Innengehäuse unter Bildung eines Zwischenraums umgebenden Außengehäuse auf. Nach dem Abschalten des Frischdampfstroms wird die Dampfturbine mittels der Abkühleinrichtung in möglichst kurzer Zeit auf eine gewünschte Abkühltemperatur gebracht. Hierzu wird Atmosphärenluft angesaugt, komprimiert und in einem Wärmetauscher abgekühlt. Die so vorbehandelte Luft wird als Kühlluft über eine jeweilige Einlassöffnung in der oberen Gehäusehälfte und der unteren Gehäusehälfte des Außengehäuses dem Zwischenraum zur Kühlung zugestellt. Die Luft gelangt nach Durchströmen des Zwischenraums in axialer Richtung über den Abströmstutzen der Dampfturbine wieder aus dem Zwischenraum heraus und wird über ein Auslassventil abgelassen. Auftretende Temperaturdifferenzen zwischen den oberen Gehäusehälften und den unteren Gehäusehälften, die infolge ungleichmäßiger Kühlluftbeströmung auftreten, sowie axiale Differenzdehnungen werden hierbei durch entsprechende Messeinrichtungen überwacht. Die Messsignale werden zur Regelung der Abkühltransiente verwendet.

Der Erfindung liegt die Aufgabe zugrunde, eine Verkrümmung des Außengehäuses, insbesondere beim Abkühlen der Turbine, zu verhindern oder zumindest gering zu halten. Des Weiteren soll ein Verfahren zur Vermeidung einer Gehäuseverkrümmung beim Abschalten der Turbine angegeben werden.

Die erstgenannte Aufgabe wird erfindungsgemäß gelöst durch ein Turbinengehäuse mit einem Innengehäuse und mit einem dieses unter Bildung eines Zwischenraums umgebenden Außengehäuse, wobei in dem Außengehäuse eine erste Öffnung und eine zweite Öffnung vorgesehen ist, wobei die erste Öffnung mit der zweiten Öffnung über ein Umwälzgebläse verbunden ist, so dass eine erzwungene Strömung des innerhalb des Zwischenraums befindlichen Mediums in einem geschlossenen Umwälzkreis erzeugbar ist.

Die auf ein Verfahren gerichtete Aufgabe wird erfindungsgemäß gelöst durch ein Verfahren zur Vermeidung einer Gehäuseverkrümmung eines Turbinengehäuses beim Abschalten der Turbine, bei dem in einem zwischen einem Innengehäuse und einem das Innengehäuse umgebenden Außengehäuse gebildeten Zwischenraum eine erzwungene Strömung des im Zwischenraum befindlichen Mediums zur Vergleichmäßigung der Temperaturverteilung im Turbinengehäuse in einem geschlossenen Umwälzkreis mit einem Umwälzgebläse erzeugt wird.

Die Erfindung geht dabei von der Überlegung aus, eine Vergleichmäßigung der Temperaturverteilung insbesondere im Außengehäuse dadurch zu erreichen, daß der sich im Zwischenraum zwischen dem Innengehäuse und dem Außengehäuse einstellenden freien Konvektionsströmung entgegengewirkt wird. Diese Konvektionsströmung (Naturkonvektion) führt nämlich einerseits zu Temperaturdifferenzen zwischen den Gehäuseteilen, insbesondere zwischen den beiden Gehäusehälften des Außengehäuses, und andererseits zur Ausbildung von aufwärtsgerichteten Konvektionsfahnen. Diese wiederum bewirken einen lokalen Wärmeeintrag vornehmlich im vertikalen Scheitelpunkt des Zwischenraums in die Oberhälfte des Außengehäuses. Diesem Effekt kann in geeigneter Weise durch eine aktive Umwälzung oder Verwirbelung des Mediums innerhalb des Zwischenraums entgegengewirkt werden, so daß sich eine Konvektionsströmung nicht mehr aufbaut.

Dazu wird das Medium in einem Umwälzkreis geführt, der zweckmäßigerweise über ein Leitungssystem außerhalb des Turbinengehäuses geschlossen ist. Zur Erzeugung einer erzwungenen und gerichteten Strömung ist ein Umwälzgebläse vorgesehen, dessen Saugseite und dessen Druckseite jeweils mit einer Öffnung im Außengehäuse verbunden sind. Die saugseitige Öffnung bildet dabei eine Ausströmöffnung für das Medium, während die druckseitige Öffnung eine Einströmöffnung bildet. Einströmöffnung und Ausströmöffnung sind jeweils als Anschlußöffnung so ausgestaltet, daß an die Einströmöffnung eine Einströmleitung und an die Ausströmöffnung eine Ausströmleitung anschließbar sind.

Besonders vorteilhaft ist es, wenn eine der Öffnungen in der Unterhälfte und die andere Öffnung in der Oberhälfte des Außengehäuses vorgesehen ist. In einem sich in der zentralen Mittelachse des Turbinengehäuses schneidenden Koordinatensystem befinden sich die beiden Öffnungen beispielsweise im zweiten und vierten Quadranten und liegen sich dabei diametral gegenüber. Es ist auch möglich, daß eine erste Öffnung im ersten Quadranten und die zweite Öffnung im dritten Quadranten angeordnet sind. Dabei ist die Einströmöffnung vorzugsweise in der Oberhälfte und die Ausströmöffnung in der Unterhälfte des Außengehäuses vorgesehen. Insgesamt entsteht durch die beiden Anschlußöffnungen am Turbinengehäuse sowie durch eine entsprechende Leitungsführung mit eingesetztem Umwälzgebläse ein nur sehr geringer zusätzlicher apparativer Aufwand. In einer bevorzugten Ausgestaltung ist das Außengehäuse zweiteilig, wobei die Oberhälfte durch ein Oberteil und die Unterhälfte durch ein Unterteil gebildet sind, wobei Oberteil und Unterteil über eine Teilungsfuge miteinander verbunden sind.

Vorzugsweise wird das Turbinengehäuse als Gehäuse einer Dampfturbine eingesetzt. Dabei sind Anwendungen des Turbinengehäuses sowohl für Hochdruck-Dampfturbinen als auch für Mitteldruck-Dampfturbinen besonders geeignet. Bei diesen beträgt die Temperatur des heißen Dampfs, der die Turbine antreibt, zwischen etwa 300 °C bis zu 700 °C. Mit diesen hohen Temperaturen ist das Material der Gehäuse, insbesondere des Innengehäuses, belastet. Die im Innengehäuse und im Außengehäuse gespeicherte Wärme muß nach Abschalten der Dampfturbine, d.h. nach Abstellen der Dampfströmung in der Turbine, möglichst gleichmäßig aus den Gehäusen abgeführt werden. Bei einer Hochdruck-Dampfturbine ist wegen der im allgemeinen sehr kompakten Bauweise und der damit verbundenen hohen Wärmestromdichte durch Innengehäuse und Außengehäuse das angegebene Turbinengehäuse vorteilhaft einsetzbar. In einer Mitteldruck-Dampfturbine sind vor allem die sich über deren größere Abmessung einstellenden relativen Längenänderungen kritisch für eine Gehäuseverkrümmung nach dem Abschalten der Turbine. Mit dem angegebenen Turbinengehäuse werden diese kritischen Wärmedehnungen wirkungsvoll vermieden. Neben den Anwendungen bei Hochdruck- und Mitteldruck-Dampfturbinen sind darüber hinaus auch Einsatzmöglichkeiten bei Niederdruck-Dampfturbinen gegeben.

Die mit der Erfindung erzielten Vorteile bestehen insbesondere darin, daß durch eine erzwungene, vorzugsweise gerichtete Strömung des sich im Zwischenraum eines aus einem Innengehäuse und aus einem dieses umgebenden Außengehäuse aufgebauten Turbinengehäuse in besonders einfacher Weise eine Vergleichmäßigung der Temperaturverteilung im Außengehäuse einstellt.

Dabei wird die sich üblicherweise beim Abschalten der Turbine einstellende Naturkonvektion zuverlässig verhindert und eine Temperaturdifferenz einerseits zwischen dem Außengehäuse und dem Innengehäuse und andererseits zwischen der Oberhälfte und der Unterhälfte des Außengehäuses zumindest derart gering gehalten, daß eine Gehäuseverkrümmung, ein sogenanntes Katzbukkeln, sicher vermieden ist. Der zur Strömungserzeugung erforderliche zusätzliche apparative Aufwand kann besonders gering gehalten werden, zumal für eine aktive Umwälzung oder Verwirbelung des sich im Zwischenraum befindenden Mediums, z.B. Luft, lediglich ein Umwälzgebläse erforderlich ist. Dieses befindet sich vorteilhafterweise innerhalb eines außerhalb des Turbinengehäuses geführten Leitungssystems.

Nachfolgend wird ein Ausführungsbeispiel der Erfindung anhand einer Zeichnung näher erläutert. Darin zeigt die einzige Figur ein aus einem Innengehäuse und aus einem Außengehäuse aufgebautes Turbinengehäuse im Querschnitt mit Mitteln zur Strömungserzeugung im Zwischenraum.

Die Figur zeigt in einem Schnitt eine schematische Darstellung eines Turbinengehäuses 1 beispielsweise einer Dampfturbine 2, deren weiteren Bauteile, z.B. deren Turbinenwelle und Turbinenschaufeln zur Vereinfachung nicht dargestellt sind. Das Turbinengehäuse 1 weist ein Innengehäuse 3 und ein Außengehäuse 4 auf, welche das Innengehäuse, vorzugsweise konzentrisch, umgibt. Das Innengehäuse 3 und das Außengehäuse 4 sind dabei derart voneinander beabstandet, daß ein Zwischenraum 5 gebildet ist. Dieser Zwischenraum 5 ist mit einem gasförmigen Medium L, z.B. Luft, gefüllt, welches konvektionsfähig ist. Das Innengehäuse 3 und das Außengehäuse 4 lassen sich jeweils in einen ersten, oberen Teilbereich, die Oberhälfte 6, sowie in einen zweiten, unteren Teilbereich, die Unterhälfte 7, aufteilen. Dabei können das Innengehäuse 3 sowie das Außengehäuse 4 jeweils zweiteilig ausgestaltet sein, wobei die Oberhälfte 6 durch ein Oberteil 6A und die Unterhälfte 7 durch ein Unterteil 7A gebildet sind. Oberteil 6A und Unterteil 7A sind dann über eine in der Figur nicht dargestellte Teilungsfuge, die sich beispielsweise entlang der X-Achse erstreckt, miteinander verbunden.

Betrachtet man einen Wärmestrom durch das Turbinengehäuse 1, so ergibt sich ein innerer Wärmestrom Qi durch das Innengehäuse 3 sowie ein äußerer Wärmestrom Qa durch das Außengehäuse 4. Zwischen dem Innengehäuse 3 und dem Außengehäuse 4 tritt zusätzlich zu einem Strahlungswärmestrom QS, der vom Innengehäuse 3 zum Außengehäuse wirkt, ein Wärmekonvektionsstrom QK auf.

Beim Abschalten der Turbine 2 würde sich ein freier oder natürlicher Konvektionsstrom - nachfolgend als Naturkonvektion QN bezeichnet - einstellen, deren Wärmeströmungsverlauf durch die gestrichelte und mit Pfeilspitzen versehene Linie veranschaulicht ist. Diese Naturkonvektion QN würde insbesondere im Bereich des Scheitels des Zwischenraums 5 zur Ausbildung einer durch den Pfeil 8 symbolisierten Konvektionsfahne mit einem lokalen Wärmeeintrag in das Außengehäuse 4 im Bereich von dessen Oberhälfte 6 führen. Ein derartiger lokaler Wärmeeintrag kann infolge hoher thermischer Belastung zu einer unerwünschten Gehäuseverkrümmung führen.

Die Ausbildung einer derartigen Naturkonvektion QN, die zudem zur einer Temperaturdifferenz ΔT_{AG} zwischen Oberhälfte 6 und Unterhälfte 7 führen würde, wird dadurch verhindert, daß im Zwischenraum 5 eine durch die durchgezogene Linie S symbolisierte gerichtete Strömung aktiv erzeugt und somit erzwungen wird. Dazu weist das Außengehäuse 4 zwei vorzugsweise diametral gegenüberliegende Öffnungen 9,10 auf, die über ein innerhalb eines Leitungssystems 11 vorgesehenes Umwälzgebläse 12 miteinander in Verbindung stehen.

Im Ausführungsbeispiel ist die erste Anschluß- oder Einströmöffnung 9 im zweiten Quadranten eines sich auf der Turbinenlängsachse 13 kreuzenden (virtuellen) XY-Koordinatensystems vorgesehen. Die zweite Anschluß- oder Ausströmöffnung 10 liegt dann im vierten Quadranten des KY-Koordinatensystems. Die Ausströmöffnung 10 kann auch im dritten Quadranten liegen. Auch können mehrere Öffnungen 9, 10 vorgesehen sein. Beispielsweise können eine Einströmöffnung 9 im zweiten Quadranten und zwei Ausströmöffnungen 10 im ersten und dritten Quadranten vorgesehen sein. Es können auch mehrere Öffnungen 9, welche Einströmöffnungen 9 für das Medium L sind, vorgesehen sein. Diese sind dann vorzugsweise an der Oberhälfte 6 des Außengehäuses 4 angeordnet.

Dabei ist die Saugseite des Umwälzgebläses 12 über das Leitungssystem 11 mit der in der Unterhälfte 7 des Außengehäuses 4 vorgesehenen Anschlußöffnung 10 verbunden. Die Druckseite des Umwälzgebläses 12 ist dann über das Leitungssystem 11 mit der in der Oberhälfte 6 des Außengehäuses 4 liegenden Anschlußöffnung 9 verbunden.

Das Umwälzsystem zur Erzeugung der erzwungenen Strömung S durch den Zwischenraum 5 des Turbinengehäuses 1 wird vorzugsweise nach dem Abschalten der Turbine 2 in Betrieb gesetzt. Bei laufendem Umwälzgebläse 12 wird das im Zwischenraum 5 befindliche Medium L über die Anschlußöffnung 10 aus dem Zwischenraum 5 herausgeführt und durch das Leitungssystem 11 und das Umwälzgebläse 12 über die Anschlußöffnung 9 in den Zwischenraum zurückgeführt. Insgesamt ergibt sich somit über den Zwischenraum 5 und das Leitungssystem 11 ein geschlossener Umwälzkreis 14.

Durch die erzwungene Strömung S des Mediums L im Zwischenraum 5 wird die Ausbildung der freien Konvektion oder Naturkonvektion QN verhindert, so daß die sich einstellende Temperaturdifferenz ΔT_{AG} zwischen der Oberhälfte 6 und der Unterhälfte 7 des Außengehäuses 4 weitgehend vermieden oder zumindest möglichst gering ist. Die erzwungene Strömung S bewirkt jedoch primär eine Vergleichmäßigung der Temperaturverteilung im Außengehäuse 4.

Hierdurch werden Temperaturgradienten weitgehend verhindert und somit relative Wärmedehnungen, insbesondere zwischen der Oberhälfte 6 und der Unterhälfte 7, sowie Wärmespannungen begrenzt.

Durch die infolge der erzwungenen Strömung S bewirkte Vergleichmäßigung der Temperaturverteilung im Außengehäuse 4 wird somit der Naturkonvektion QN derart entgegengewirkt, daß Gehäuseverkrümmungen nach dem Abschalten beim Abkühlen der Turbine 2, z.B. einer Dampfturbine 2, zuverlässig verhindert sind.

## Patentansprüche

1. Turbinengehäuse mit einem Innengehäuse (3) und mit einem dieses unter Bildung eines Zwischenraumes (5) umgebenden Außengehäuse (4), wobei in dem Außengehäuse (4) eine erste Öffnung (9) und eine zweite Öffnung (10) vorgesehen ist,
**dadurch gekennzeichnet, daß** die erste Öffnung (9) mit der zweiten Öffnung (10) über ein Umwälzgebläse (12) verbunden ist, so daß eine erzwungene Strömung (S) des innerhalb des Zwischenraums befindlichen Mediums (L) in einem geschlossenen Umwälzkreis (14) erzeugbar ist.

2. Turbinengehäuse nach Anspruch 1, **dadurch gekennzeichnet, daß** jeweils eine der Öffnungen (9,10) in der Oberhälfte (6) und in der Unterhälfte (7) des Außengehäuses (4) vorgesehen sind.

3. Turbinengehäuse nach Anspruch 2, **dadurch gekennzeichnet, daß** das Außengehäuse (4) zweiteilig ist, wobei die Oberhälfte (6) durch ein Oberteil (6A) und die Unterhälfte (7) durch ein Unterteil (7A) gebildet sind, wobei Oberteil (6A) und Unterteil (7A) über eine Teilungsfuge miteinander verbunden sind.

4. Turbinengehäuse nach Anspruch 1, 2 oder 3, **dadurch gekennzeichnet, daß** sich die beiden Öffnungen (9,10) diametral gegenüberliegen.

5. Turbinengehäuse nach einem der vorhergehenden Ansprüche, **gekennzeichnet durch** eine Ausgestaltung als Gehäuse einer Dampfturbine.

6. Verfahren zur Vermeidung einer Gehäuseverkrümmung eines Turbinengehäuses (1) beim Abschalten der Turbine (2), bei dem in einem zwischen einem Innengehäuse (3) und einem das Innengehäuse (3) umgebenden Außengehäuse (4) gebildeten Zwischenraum (5) eine erzwungene Strömung (S) des im Zwischenraum (5) befindlichen Mediums (L) zur Vergleichmäßigung der Temperaturverteilung im Turbinengehäuse (1) in einem geschlossenen Umwälzkreis (14) mit einem Umwälzgebläse (12) erzeugt wird.

## Claims

1. Turbine casing, with an inner casing (3) and with an outer casing (4) surrounding the latter so as to form an interspace (5), a first orifice (9) and a second orifice (10) being provided in the outer casing (4), **characterized in that** the first orifice (9) is connected to the second orifice (10) via a circulation blower (12), so that a forced flow (S) of the medium (L) located within the interspace can be generated in a closed circulation circuit (14).

2. Turbine casing according to Claim 1, **characterized in that** in each case one of the orifices (9, 10) is provided in the upper half (6) and in the lower half (7) of the outer casing (4).

3. Turbine casing according to Claim 2, **characterized in that** the outer casing (4) is in two parts, the upper half (6) being formed by an upper part (6A) and the lower half (7) by a lower part (7A), the upper part (6A) and the lower part (7A) being connected to one another via a parting plane.

4. Turbine casing according to Claim 1, 2 or 3, **characterized in that** the two orifices (9, 10) are located diametrically opposite one another.

5. Turbine casing according to one of the preceding claims, **characterized by** a configuration as a casing of a steam turbine.

6. Method for avoiding a casing distortion for the turbine casing (1) when the turbine (2) is shut down, in which, in an interspace (5) formed between an inner casing (3) and an outer casing (4) surrounding the inner casing (3), a forced flow (S) of the medium (L) located in the interspace (5) is generated in a closed circulation circuit (14) by means of a circulation blower (12), in order to equalize a temperature distribution in the turbine casing (1).

## Revendications

1. Carter de turbine comprenant un carter (3) intérieur et un carter (4) extérieur entourant celui-ci avec formation d'un espace (5) intermédiaire, une première ouverture (9) et une deuxième ouverture (10) étant prévues dans le carter (4) extérieur, **caractérisé en ce que** la première ouverture (9) communique avec la deuxième ouverture (10) par une soufflante (12) de recirculation, de manière à pouvoir obtenir un écoulement (S) forcé du fluide (L) se trouvant dans l'espace intermédiaire dans un circuit (14) fermé de recirculation.

2. Carter de turbine suivant la revendication 1, **caractérisé en ce que** respectivement l'une des ouvertures (9, 10) est prévue dans la moitié (6) supérieure et dans la moitié (7) inférieure du carter. (4) extérieur.

3. Carter de turbine suivant la revendication 2, **caractérisé en ce que** le carter (4) extérieur est en deux parties, la moitié (6) supérieure étant formée par une partie (6A) supérieure et la moitié (7) inférieure par une partie (7A) inférieure, la partie (6A) supérieure et la partie (7A) inférieure étant reliées entre elles par un joint de séparation.

4. Carter de turbine suivant la revendication 1 ou 2 ou 3, **caractérisé en ce que** les deux ouvertures (9, 10) sont diamétralement opposées.

5. Carter de turbine suivant l'une des revendications précédentes, **caractérisé par** une conformation en carter d'une turbine à vapeur.

6. Procédé pour empêcher un carter (1) de turbine de se courber lors de l'arrêt de la turbine (2), dans lequel on produit, pour l'uniformisation de la répartition de la température dans le carter (1) de la turbine suivant un circuit (14) fermé par une soufflante (12) de recirculation, un courant (S) forcé du fluide (L) se trouvant dans un espace (5) intermédiaire formé entre un carter (3) intérieur et un carter (4) extérieur entourant le carter (3) intérieur.
